# EUROPÄISCHE PATENTSCHRIFT

(11) **EP 0 387 535 B1**
(45) Veröffentlichungstag und Bekanntmachung des Hinweises auf die Patenterteilung: **09.11.1994**
(21) Anmeldenummer: 90102851.4
(22) Anmeldetag: 14.02.1990
(51) Int. Cl.: B22C 15/22, B22C 25/00, B22C 11/02

(54) **Verfahren und Vorrichtung zum Herstellen von Giesserei-Formen**
Method of and installation for producing foundry moulds
Procédé et installation pour la fabrication de moules de fonderie

(30) Priorität: 14.03.1989 DE 3908203
(43) Veröffentlichungstag der Anmeldung: 19.09.1990
(73) Patentinhaber: BMD Badische Maschinenfabrik Durlach GmbH, 76227 Karlsruhe (DE)
(72) Erfinder: Müller, Günter Dipl.-Ing., D-7500 Karlsruhe 41 (DE)
(74) Vertreter: Brommer, Hans Joachim, Dr.-Ing.

(56) Entgegenhaltungen:
- DD-A- 139 799
- DE-A- 3 151 610
- DE-A- 3 713 937

## Beschreibung

Die Erfindung betrifft ein Verfahren zum Herstellen von Gießerei-Formen in nacheinander ankommenden Formkästen , wobei jeder Kasten durch einen in einer Umsetzeinrichtung angeordneten Modellplattenträger aus seiner Zuführbahn heraus nach oben verfahren wird und unter Mitnahme eines Füllrahmens in eine Füllstation gelangt, nach dem Füllen abgesenkt und durch die Umsetzeinrichtung unter eine Verdichtungsstation verfahren, sodann in diese hochgefahren, verdichtet und wieder abgesenkt, separiert und über eine Abführbahn weggefahren wird.

Bei Formanlagen mit laufendem Modellplattenwechsel ist es beispielsweise durch die DE-OS 37 13 937 bekannt, das Füllen und das Verdichten der Formkästen an räumlich getrennten Stationen durchzuführen. Dadurch kann gleichzeitig ein Formkasten gefüllt und ein anderer Formkasten verdichtet werden, wodurch sich die Durchsatzleistung dieser Formanlage entsprechend erhöht. Der Zeitaufwand für die Kompletierung der Abformeinheit, also für das Aufeinanderstapeln des Modellplattenträgers, des Formkastens und des Füllrahmens wie auch für das anschließende Separieren dieser Teile ist aber nach wie vor hoch. Außerdem benötigt die bekannte Anlage ein Hilfsgefäß, dessen Volumen etwa dem aus Formkasten und Füllrahmen gebildeten Formraum entspricht und aufgrund dieses Hilfsgefäßes muß mit großen Hubbewegungen des Modellplattenträgers, das heißt mit entsprechend aufwendigen Hubtischen gearbeitet werden.

Der vorliegenden Erfindung liegt deshalb die Aufgabe zugrunde, ein Verfahren und eine Vorrichtung zum Herstellen von Gießerei-Formen mit den eingangs genannten Merkmalen anzugeben, das sich einerseits durch eine höhere Stundenleistung, andererseits durch geringen apparativen Aufwand auszeichnet.

In verfahrensmäßiger Hinsicht wird diese Aufgabe erfindungsgemäß dadurch gelöst, daß der Füllrahmen nach dem Verdichtungsvorgang, aber vor dem Abstellen des Kastens auf seine Abführbahn vom Kasten getrennt und separat zur Füllstation zurückgebracht wird.

Dadurch ergibt sich der Vorteil, daß der nächstfolgende, zur Füllung bereitstehende Kasten während des Hochfahrens in die Füllstation mit dem Füllrahmen kompletiert wird und ohne zusätzliche Hubbewegungen unmittelbar gefüllt werden kann. Das Aufeinanderstapeln von Modellplattenträger, Formkasten und Füllrahmen und das Hochfahren in die Füllstation erfolgt also in ein und demselben Arbeitsgang.

Desweiteren ergibt sich der Vorteil, daß beim Abwärtshub in der Verdichtungsstation der Formkasten bereits vom Füllrahmen getrennt ist, wenn auf seine Abführbahn abgestellt wird.

In vorrichtungsmäßiger Hinsicht wird die Erfindung dadurch realisiert, daß oberhalb der Umsetzeinheit für die Modellplattenträger eine weitere Umsetzvorrichtung für den Füllrahmen angeordnet ist. Diese Umsetzeinheit weist vorzugsweise verstellbare Halteelemente auf, die bei der Hubbewegung des Füllrahmens in dessen Bahn in eine Halteposition hinein- bzw. aus dieser Bahn in eine Ruheposition herausfahrbar sind. Dadurch ist sichergestellt, daß der Füllrahmen in der Füllstation nach oben aus der Umsetzvorrichtung herausgenommen, nach dem Füllvorgang jedoch an der Umsetzvorrichtung vorbei nach unten abgesenkt werden kann und daß er gleichermaßen in der Verdichtungsstation zunächst die Umsetzvorrichtung passieren, nach dem Verdichtungsvorgang aber von ihr festgehalten und vom Formkasten getrennt wird.

Während die Umsetzvorrichtung für den Füllrahmen als linear verlaufende Wechseleinheit oder auch als Schwenkarm ausgebildet sein kann, empfiehlt sich für die Umsetzeinheit des Modellplattenträgers auf jeden Fall ein rotierender Wechsler, insbesondere ein Drehtisch. Diese Umsetzeinheit besorgt zugleich den Transport der Kästen zwischen ankommender und abgehender Rollenbahn.

Weitere Merkmale und Vorteile der Erfindung ergeben sich aus den Unteransprüchen und der nachfolgenden Beschreibung eines Ausführungsbeispieles anhand der Zeichnung; dabei zeigt:
- Fig. 1: eine Seitenansicht der Formanlage;
- Fig. 2: eine Draufsicht auf die Formanlage;
- Fig. 3: eine vergrößerte Draufsicht auf die Umsetzvorrichtung für den Füllrahmen;
- Fig. 4: eine vergrößerte Detailzeichnung der Umsetzvorrichtung in der Draufsicht und
- Fig. 5: einen Querschnitt längs der Linie V-V in Figur 4, jedoch in Halteposition.

Wie Fig. 1 zeigt, sind in einem gemeinsamen Gerüst 1 eine Füllstation 2 und eine Verdichtungsstation 3 montiert. Rollenbahnen 4 und 5, die sich senkrecht zur Plattebene erstrecken, dienen zum Heranführen der leeren Formkästen 6 bzw. zum Abführen der abgeformten Formkästen 7 beide Rollenbahnen sind im Bereich der Füllstation und der Verdichtungsstation seitlich abzuklappen, so daß die Formkästen ungehindert in vertikaler Richtung verfahren werden können. Dieses Verfahren erfolgt durch einen der Füllstation zugeordneten Hubtisch 8 und einen der Verdichtungsstation zugeordneten und deshalb stärker ausgeführten Hub- und Aussenktisch 9.

Im Zentrum zwischen den beiden Hubeinrichtungen ist ein Drehtisch 10 gelagert. Er enthält zwei um 180° versetzte Aufnahmen für die Modellplattenträger 11 und 12.

Oberhalb des Drehtisches 10 und koaxial zu ihm ist eine Umsetzvorrichtung 13 für den Füllrahmen 14 angeordnet. Sie transportiert den Füllrahmen 14 nach dem Verdichtungsvorgang in die Füllstation 2 zurück. Ihr Aufbau wird später noch näher erläutert.

Schließlich zeigt Fig. 1 im oberen Bereich der Füllstation einen Sandbehälter 15, der oberhalb des Hubtisches 8 angeordnet ist und der unten einen Klappenverschluß oder dergleichen aufweist, um den Sand in den Formkasten und Füllrahmen einzufüllen.

In der Verdichtungsstation 3 ist ein Druckbehälter 16 angedeutet, mit dem der eingefüllte Sand in bekannter Weise durch einen Druckimpuls verdichtet wird. Es liegt jedoch im Rahmen der Erfindung, statt dessen eine mechanische oder eine beliebige andere Verdichtung zu wählen.

Die Funktion der Anlage ist folgende:
Über die Rollenbahn 4 läuft in bekannter Weise ein leerer Formkasten 6 in die Füllstation ein. Der Hubtisch 8 hebt den Modellplattenträger 11 aus dem Drehtisch 10 heraus, übernimmt den Formkasten 6 von der Rollenbahn 4 und sodann den Füllrahmen 14 aus der Umsetzvorrichtung 13 und fährt mit diesen übereinandergestapelten Teilen dicht an die Unterseite des Sandbehälters 15. Während des Füllens des aus Modellplattenträger 11, Formkasten 6 und Füllrahmen 14 bestehenden Formraumes mit Sand werden die Rollenbahnen 4 und die Halteelemente der Umsetzvorrichtung 13 nach außen geschwenkt, damit die Abformeinheit ungehindert wieder auf den Drehtisch 10 abgesenkt werden kann.

Zur Erläuterung der Halteelemente zwischen Umsetzvorrichtung 13 und Füllrahmen 14 sei auf die Figuren 4 und 5 verwiesen. Man sieht dort, daß die Umsetzvorrichtung aus zwei parallelen Schwenkarmen 13a und 13b besteht, deren Abstand etwas größer als die Länge des Füllrahmens 14 ist. Zur lösbaren Verbindung beider Teile sind an den Schwenkarmen horizontal verschwenkbare Halteelemente 17 und 18 gelagert, die mit Vorsprüngen 19 und 20 des Füllrahmens korrespondieren.

Fig. 4 zeigt diese Halteelemente in ihrer zurückgeschwenkten Ruheposition, bei der der Füllrahmen ungestört vertikal verfahren werden kann.

Hingegen ist in Fig. 5 ein in seine Halteposition verschwenktes Halteelement 18 gezeigt, in dessen Bohrung 18a ein Führungszapfen 20a des Vorsprunges 20 von oben eingreift. Somit wird der Füllrahmen formschlüssig gehalten, kann aber durch den Hubstempel 8 nach oben herausgefahren werden.

Die Betätigung der Halteelemente 17 und 18 erfolgt beispielsweise durch einen Pneumatikzylinder, der in die Folgesteuerung der Anlage integriert ist. Ebenso kann stattdessen auch ein anderer Antrieb verwendet werden.

Nach dem Füllvorgang befinden sich also die Halteelemente 17 und 18 in der in Fig. 4 gezeigten Position, ebenso sind die Rollbahnen 4 weggeschwenkt, so daß der Hubtisch 8 mit der gesamten Formeinheit nach unten fahren kann. Hierauf wird die Formeinheit durch den Drehtisch 10 um 180° in die Verdichtungsstation verfahren und gleichzeitig bringt die Umsetzvorrichtung 13 den zuvor vom verdichteten Formkasten abgenommenen Füllrahmen 14 in die Füllstation zurück, während dort ein neuer, leerer Formkasten einläuft.

Die gefüllte Formeinheit wird nun von dem Hub- und Ausformtisch 9 nach oben verfahren, wobei die Rollbahnen 5 und die in der Verdichtungsstation befindlichen Halteelemente der Schwenkarme 13a und 13b nach außen geschwenkt sind. Die Abformeinheit wird dann gegen den Druckbehälter 16 gepreßt, damit der Druckimpuls ausgelöst werden kann.

Während dieser Zeit fahren die Halteelemente 17 und 18 in der Verdichtungsstation in ihre Halteposition und ebenso werden auch die Rollenbahnen 5 wieder nach innen geschwenkt. Dadurch wird beim Absenken des Hubtisches 9 zunächst der Füllrahmen 14 von den Schwenkhebeln 13 festgehalten und vom Formkasten 7 getrennt. Anschließend wird der Formkasten von den Rollbahnen 5 aufgenommen, so daß schließlich nur noch der Modellplattenträger 12 in seine Aufnahme im Drehtisch 10 zurückfährt.

Etwa zeitgleich mit der beschriebenen Hubbewegung in der Verdichtungsstation wiederholt sich die eingangs beschriebene Hubbewegung in der Füllstation mit dem nächsten Formkasten, der mit dem zuvor aus der Verdichtungsstation herübergeschwenkten Füllrahmen komplettiert wird.

Der beschriebene Funktionsablauf zeigt, daß es aufgrund des separaten Füllrahmentransportes durch die Umsetzvorrichtung 13 möglich wird, das Aufeinanderstapeln von Modellplattenträger, Formkasten und Füllrahmen und das Füllen einerseits wie auch das Verdichten und Abstapeln der genannten Teile andererseits in jeweils nur einer Hubbewegung durchzuführen, wobei stets gleichzeitig ein Formkasten in der Füllstation und ein Formkasten in der Verdichtungstation behandelt wird. Die erfindungsgemäße Formanlage erreicht dadurch wesentlich höhere Stundenleistungen als im bekannten Fall. Darüberhinaus zeichnet sie sich durch unproblematische und im Prinzip bewährte Konstruktionselemente aus.

Sie eignet sich gleichermaßen für abwechselnd ankommende Unter- und Oberkästen in einer normalen Formmaschine wie im Ausführungsbeispiel sowie für das Arbeiten mit 2 verschieden Modellen in einer Doppelformmaschine.

## Patentansprüche

1. Verfahren zum Herstellen von Gießerei-Formen in nacheinander ankommenden Formkästen, wobei jeder Kasten durch einen in einer Umsetzeinrichtung angeordneten Modellplattenträger aus seiner Zuführbahn heraus nach oben verfahren wird und unter Mitnahme eines Füllrahmens in eine Füllstation gelangt, nach dem Füllen abgesenkt und durch die Umsetzeinrichtung unter eine Verdichtungsstation verfahren, sodann in diese hochgefahren, verdichtet und wieder abgesenkt, separiert und über eine Abführbahn weggefahren wird,
dadurch gekennzeichnet,
daß der Füllrahmen (14) nach dem Verdichtungsvorgang, aber vor dem Abstellen des Kastens (7) auf seine Abführbahn (5) vom Kasten (7) getrennt und separat zur Füllstation (2) zurückgebracht wird.

2. Verfahren nach Anspruch 1,
dadurch gekennzeichnet,
daß der Füllrahmen (14) nach dem Verdichten nur einen kleinen Teil der Absenkbewegung des Kastens (7) mitmacht, dann gehalten und etwa horizontal zur Füllstation (2) verfahren und schließlich von dem nächsten hochfahrenden Kasten (6) in die Füllposition gebracht wird.

3. Verfahren nach Anspruch 1 oder 2,
dadurch gekennzeichnet,
daß der Füllrahmen (14) etwa gleichzeitig mit dem Umsetzen des Modellplattenträgers (11, 12) verfahren wird.

4. Vorrichtung zur Durchführung des Verfahrens nach einem der vorhergehenden Ansprüche,
dadurch gekennzeichnet,
daß oberhalb der Umsetzeinheit (10) für die Modellplattenträger (11, 12) eine weitere Umsetzvorrichtung (13) für den Füllrahmen (14) angeordnet ist.

5. Vorrichtung nach Anspruch 4,
dadurch gekennzeichnet,
daß die Umsetzvorrichtung (13) für den Füllrahmen (14) verstellbare Halteelemente (17, 18) aufweist, die bei der Hubbewegung des Füllrahmens (14) in dessen Bahn in eine Halteposition bzw. aus dieser Bahn heraus in eine Ruheposition verfahrbar sind.

6. Vorrichtung nach Anspruch 5,
dadurch gekennzeichnet,
daß die Halteelemente (17, 18) in der Halteposition mit seitlichen Vorsprüngen (19, 20) des Füllrahmens (14) korrespondieren.

7. Vorrichtung nach einem der Ansprüche 4 bis 6,
dadurch gekennzeichnet,
daß die Umsetzvorrichtung (13) für den Füllrahmen (14) als Schwenkarm ausgebildet ist.

8. Vorrichtung nach Anspruch 7,
dadurch gekennzeichnet,
daß der Schwenkarm zwischen der Füllstation (2) und der Verdichtungsstation (3) in seinem Zentrum gelagert ist.

9. Vorrichtung nach einem der Ansprüche 4 bis 8,
dadurch gekennzeichnet,
daß die Umsetzeinheit (10) für die Modellplattenträger (11, 12) als Drehtisch ausgebildet ist.

10. Vorrichtung nach Anspruch 9,
dadurch gekennzeichnet,
daß die Umsetzeinheit (10) für die Modellplattenträger (11, 12) auf einer gemeinsamen Welle mit der Umsetzvorrichtung (13) für den Füllrahmen (14) angeordnet ist.

11. Vorrichtung nach einem der Ansprüche 4 bis 10,
dadurch gekennzeichnet,
daß der Transport der ankommenden Kästen (6) auf einer in die Füllstation (2) mündenden Bahn (4) und der Transport der abgehenden Kästen (7) auf einer von der Verdichtungsstation. (3) ausgehenden Bahn (5) erfolgt.

12. Vorrichtung nach Anspruch 11,
dadurch gekennzeichnet,
daß der Transport der Kästen (6, 7) zwischen ankommender und abgehender Bahn (4 bzw. 5) durch die Umsetzeinheit (10) erfolgt.

13. Vorrichtung nach Anspruch 11 oder 12,
dadurch gekennzeichnet,
daß die beiden Bahnen (4, 5) parallel zueinander versetzt laufen.

14. Vorrichtung nach einem der Ansprüche 4 bis 13,
dadurch gekennzeichnet,
daß die Umsetzvorrichtung (13) für den Füllrahmen (14) einen eigenen Schwenkantrieb aufweist.

15. Vorrichtung nach einem der Ansprüche 4 bis 13,
dadurch gekennzeichnet,
daß die Umsetzeinheit (10) für die Modellplattenträger (11, 12) und die Umsetzvorrichtung (13) für den Füllrahmen (14) einen gemeinsamen Antrieb aufweisen.

## Claims

1. A method of producing foundry moulds in successively incoming moulding boxes, in which each box is moved upwards out of its supply conveyor by a pattern plate support arranged in a transfer device and, taking with it a filling frame, passes into a filling station, is lowered after filling and conveyed by the transfer device to below a compacting station, is then lifted into that compacting station, compacted and lowered again, separated and conveyed away by means of a removal conveyor,
characterised in that
after the compaction operation but before the box (7) is set down on its removal conveyor (5), the filling frame (14) is separated from the box (7) and returned separately to the filling station (2).

2. A method according to claim 1,
characterised in that
after the compaction the filling frame (14) undergoes only a small part of the lowering movement with the box (7), is then stopped and conveyed approximately horizontally to the filling station (2) and finally is brought into the filling position by the next box (6) being lifted.

3. A method according to claim 1 or 2,
characterised in that
the filling frame (14) is moved approximately at the same time as the transfer of the pattern plate support (11, 12).

4. An apparatus for carrying out the method according to any one of the preceding claims,
characterised in that
above the transfer unit (10) for the pattern plate supports (11, 12) there is arranged a further transfer device (13) for the filling frame (14).

5. An apparatus according to claim 4,
characterised in that
the transfer device (13) for the filling frame (14) has adjustable holding elements (17, 18) which, during the stroke movement of the filling frame (14), can be moved into the path of the filling frame into a holding position or out of that path into a rest position.

6. An apparatus according to claim 5,
characterised in that
the holding elements (17, 18) in the holding position correspond with lateral projections (19, 20) on the filling frame (14).

7. An apparatus according to any one of claims 4 to 6,
characterised in that
the transfer device (13) for the filling frame (14) is constructed in the form of a swivel arm.

8. An apparatus according to claim 7,
characterised in that
the swivel arm is mounted in its centre between the filling station (2) and the compacting station (3).

9. An apparatus according to any one of claims 4 to 8,
characterised in that
the transfer unit (10) for the pattern plate supports (11, 12) is constructed in the form of a turntable.

10. An apparatus according to claim 9,
characterised in that
the transfer unit (10) for the pattern plate supports (11, 12) is arranged on a common shaft with the transfer device (13) for the filling frame (14).

11. An apparatus according to any one of claims 4 to 10,
characterised in that
the incoming boxes (6) are transported on a conveyor (4) that terminates in the filling station (2) and the outgoing boxes (7) are transported on a conveyor (5) that starts from the compacting station (3).

12. An apparatus according to claim 11,
characterised in that
the boxes (6, 7) are transported between the incoming and outgoing conveyors (4 and 5) by the transfer unit (10).

13. An apparatus according to claim 11 or 12,
characterised in that
the two conveyors (4, 5) run in parallel and displaced relative to one another.

14. An apparatus according to any one of claims 4 to 13,
characterised in that
the transfer device (13) for the filling frame (14) has its own pivot drive.

15. An apparatus according to any one of claims 4 to 13,
characterised in that
the transfer unit (10) for the pattern plate supports (11, 12) and the transfer device (13) for the filling frame (14) have a common drive.

## Revendications

1. Procédé de fabrication de moules de fonderie dans des châssis de moule arrivant les uns après les autres, dans lequel chaque châssis est déplacé vers le haut, à partir de sa voie d'amenée, par un support de plaque-modèle aménagé dans un dispositif de transfert et, entraîné par une rehausse, parvient à une station de chargement, est abaissé après le chargement et est déplacé par le dispositif de transfert sous une station de compression, puis dans celle-ci il est acheminé vers le haut, compressé et de nouveau abaissé, séparé et emmené par une voie de dégagement,
caractérisé en ce que la rehausse (14), après la phase de compression mais avant le dépôt du châssis (7) sur sa voie de dégagement (5), est séparée du châssis (7) et ramenée séparément à la station de chargement (2).

2. Procédé selon la revendication 1,
caractérisé en ce que la rehausse (14) participe après la compression, seulement à une petite partie du mouvement d'abaissement du châssis (7), puis est maintenue et est déplacée à peu près parallèlement à la station de chargement (2) et enfin, est amenée par le châssis (6) suivant s'acheminant vers le haut dans sa position de chargement.

3. Procédé selon la revendication 1 ou 2,
caractérisé en ce que la rehausse (14) se déplace à peu près en même temps que se fait le transfert du support de plaque modèle (11, 12).

4. Dispositif destiné à exécuter le procédé selon une des revendications précédentes,
caractérisé en ce qu'un autre dispositif de transfert (13) pour la rehausse (14), est aménagé au-dessus de l'unité de transfert (10) pour les supports de plaques-modèles (11, 12).

5. Dispositif selon la revendication 4,
caractérisé en ce que le dispositif de transfert (13) pour la rehausse (14), présente des éléments de retenue (17, 18) réglables qui peuvent être déplacés, lors du mouvement de levage de la rehausse (14), sur la voie de celle-ci, dans une position de retenue, respectivement hors de cette voie, dans une position de repos.

6. Dispositif selon la revendication 5,
caractérisée en ce que les éléments de retenue (17, 18) correspondent, dans la position de retenue, à des saillies (19, 20) latérales de la rehausse (14).

7. Dispositif selon une des revendications 4 à 6,
caractérisé en ce que le dispositif de transfert (13) pour la rehausse (14) est formé comme un bras orientable.

8. Dispositif selon la revendication 7,
caractérisé en ce que le bras orientable se trouve en son centre, entre la station de chargement (2) et la station de compression (3).

9. Dispositif selon une des revendications 4 à 8,
caractérisé en ce que l'unité de transfert (10) pour les supports de plaques-modèles (11, 12) est formée comme une table tournante.

10. Dispositif selon la revendication 9,
caractérisé en ce que l'unité de transfert (10) pour les supports de plaques-modèles (11, 12) est aménagée sur un arbre commun avec le dispositif de transfert (13) pour la rehausse (14).

11. Dispositif selon une des revendications 4 à 10,
caractérisé en ce que le transport des châssis (6) arrivant se fait sur une voie (4) débouchant dans une station de chargement (2) et le transport des châssis (7) partant, sur une voie (5) sortant de la station de compression (3).

12. Dispositif selon la revendication 11,
caractérisé en ce que le transport des châssis (6, 7) se fait par l'unité de transfert 10, entre la voie d'amenée et la voie de dégagement (4, respectivement 5).

13. Dispositif selon la revendication 11 ou 12,
caractérisé en ce que les deux voies (4, 5) se déplacent parallèlement l'une à l'autre.

14. Dispositif selon une des revendications 4 à 13,
caractérisé en ce que le dispositif de transfert (13) pour la rehausse (14) présente un entraînement orientable propre.

15. Dispositif selon une des revendications 4 à 13,
caractérisé en ce que l'unité de transfert (10) pour les supports de plaques-modèles (11, 12) et le dispositif de transfert (13) pour la rehausse (14), présentent un entraînement commun.
